# EUROPÄISCHE PATENTSCHRIFT

(11) **EP 3 439 774 B1**
(45) Veröffentlichungstag und Bekanntmachung des Hinweises auf die Patenterteilung: **05.08.2020**
(21) Anmeldenummer: 17715454.9
(22) Anmeldetag: 03.04.2017
(51) Int. Cl.: B01F 7/00

(54) **MISCHWELLE**
MIXING SHAFT
ARBRE DE MÉLANGE

(30) Priorität: 08.04.2016 DE 102016106536; 25.11.2016 DE 202016106597 U
(43) Veröffentlichungstag der Anmeldung: 13.02.2019
(73) Patentinhaber: Maschinenfabrik Gustav Eirich GmbH & Co. KG, 74736 Hardheim (DE)
(72) Erfinder: SEILER, Andreas, 97941 Tauberbischofsheim (DE); BECHTOLD, Matthias, 74736 Hardheim (DE); DÖRR, Martin, 74731 Walldürn (DE); LUKSCHE, Christian, 63762 Großostheim (DE)
(74) Vertreter: WSL Patentanwälte Partnerschaft mbB
(86) Internationale Anmeldenummer: PCT/EP2017/057874
(87) Internationale Veröffentlichungsnummer: WO 2017/174521

(56) Entgegenhaltungen:
- EP-A1- 1 595 671
- EP-A1- 2 864 027
- WO-A1-2011/115552
- DE-U1- 29 510 143
- FR-A1- 2 317 011
- US-A- 356 571
- US-A- 5 061 082
- US-A1- 2007 076 523
- US-A1- 2014 252 142

## Beschreibung

Die vorliegende Erfindung betrifft eine Mischwelle mit einem Werkzeughalter und einem Mischflügel, bei dem ein Abschnitt des Mischflügels in einer Aussparung des Werkzeughalters befestigt ist.

Es sind Mischer mit einer oder mehreren senkrecht zum Mischbehälterboden angeordneten Mischwellen bekannt. Die Mischwellen weisen häufig mehrere Mischflügel auf, die in mehreren Ebenen angeordnet sind und sich von der Längsachse der Mischwelle radial nach außen erstrecken.

Die als Arbeitswerkzeuge dienenden Mischflügel unterliegen dem Verschleiß und müssen daher in bestimmten Abständen erneuert werden. Es hat sich gezeigt, dass der Verschleiß an den verschiedenen Mischflügeln nicht gleichschnell voranschreitet. Mischflügel, die von einer höheren Schichthöhe vom Mischgut überdeckt werden, verschleißen deutlich schneller als Mischflügel, die nahe an der Mischgutoberfläche eingebaut sind.

Es ist bekannt, die Mischflügel direkt an der Mischwerkzeugwelle anzuschrauben. Dies hat zwar den Vorteil, dass jeder Mischflügel separat montiert werden kann, es ist jedoch nachteilig, dass die Befestigungsschrauben dem Verschleiß und der Verschmutzung durch das Mischgut ausgesetzt sind, sodass die Mischflügel häufig nach längerer Betriebsdauer nicht mehr einfach vom Werkzeughalter abgenommen werden können.

Es gibt daher bereits fortgeschrittene Systeme zur Befestigung von Mischflügeln an einem Werkzeughalter, bei denen die Einspannung der Mischflügel zentral mit mechanischen oder sogar hydraulischen Spanneinrichtungen erfolgt. Nachteilig an diesen Einrichtungen ist jedoch, dass durch die mechanische oder hydraulische Spanneinrichtung ein erhöhter Bauaufwand entsteht. Zudem können bei diesen Systemen nur alle Mischflügel gleichzeitig gelöst werden, d.h. auch diejenigen Mischflügel, die gar nicht getauscht werden sollen, müssen gelöst werden.

Mischwerkzeuge und -wellen sind bekannt aus der Veröffentlichung US 5,061,082 A, DE 2951014341, WO 2011/115552 A1, US 2007/076523 A1, FR 2317011 A1, US 2014/252142 A1, EP 1 595 671 A1 und US 356571 A.

Der vorliegenden Erfindung liegt daher die Aufgabe zugrunde, eine einfache Mischwelle mit Werkzeughalter bereitzustellen, die in einfacher Weise zuverlässig den individuellen Austausch einzelner Mischflügel erlaubt.

Diese Aufgabe wird durch eine Mischwelle nach Anspruch 1 gelöst.

Mit anderen Worten ist jedem Mischflügel ein eigenes Klemmteil zugeordnet, welches für den Fall, dass der Mischflügel getauscht werden soll, gelöst wird, um den Mischflügelabschnitt vom Werkzeughalter zu lösen.

Dabei hat die Aussparung einen ersten und einen zweiten Aussparungsabschnitt, wobei der Mischflügelabschnitt in dem ersten Aussparungsabschnitt angeordnet und das Klemmteil zumindest teilweise in dem zweiten Aussparungsabschnitt angeordnet ist.

Beispielsweise kann das Klemmteil vollständig in dem zweiten Aussparungsabschnitt aufgenommen sein, so dass der erste Aussparungsabschnitt zur Aufnahme des Mischflügelabschnittes und der zweite Aussparungsabschnitt zur Aufnahme des Klemmteils vorgesehen ist. Allerdings ist es auch möglich, dass der Mischflügelabschnitt wiederum eine Mischflügelabschnittsaussparung aufweist, in die ein Teil des Klemmteils eingesetzt wird, so dass das Klemmteil auch zum Teil in dem ersten Aussparungsabschnitt angeordnet sein kann.

Klemmteil und Mischflügelabschnitt werden somit nebeneinander in die Aussparung eingebracht, um ein Verklemmen des Mischflügelabschnittes in der Aussparung zu verwirklichen.

Erfindungsgemäß stützt sich das Klemmteil sowohl an dem Mischflügelabschnitt als auch an einer Wand des zweiten Aussparungsabschnittes ab, wobei sowohl Klemmteil als auch entweder der Mischflügelabschnitt oder die Wand des zweiten Aussparungsabschnittes zueinander korrespondierende Keilflächen aufweisen.

Durch die zueinander korrespondierenden Keilflächen, die wie eine Rampe wirken, wird durch Einsetzen des Klemmteiles dieses gegen den Mischflügelabschnitt gedrückt. Beispielsweise kann das Klemmteil mit Hilfe von einer, zwei oder mehreren Schrauben am Werkzeughalter befestigt werden. Durch Anziehen der Schrauben wird dann das Klemmteil entlang der korrespondierenden Keilflächen in die Ausnehmung gezogen, wodurch der Mischflügelabschnitt innerhalb der Aussparung verspannt wird.

In einer besonders bevorzugten Ausführungsform besitzt das Klemmteil ein Abdrückgewinde, über das mit Hilfe einer Abdrückschraube das Klemmteil aus der Aussparung wieder herausgedrückt werden kann. Beispielsweise kann das Abdrückgewinde derart angeordnet sein, dass ein Schraube derart in das Abdrückgewinde eingeschraubt werden kann, dass sich das dem Schraubenkopf abgewandte Ende der Schraube an einer Fläche der Mischwelle, z.B. an einer Fläche des Werkzeughalters, abstützt, so dass durch Drehen der Schraube das Klemmteil aus der Aussparung herausgedrückt wird.

Der Keilwinkel, d.h. der Winkel, den die Keilflächen zu einer Ebene senkrecht zur Längsachse der Mischwelle einschließen, kann prinzipiell frei gewählt werden. In der Praxis hat sich ein Wert von größer als 7° bewährt. Bei diesem Winkel ist eine leichte Selbsthemmung zu erwarten. Wird diese nicht gewünscht, muss der Keilwinkel größer, z.B. zu ca. 15°, gewählt werden.

Erfindungsgemäß ist der zweite Aussparungsabschnitt in axialer Richtung neben dem ersten Aussparungsabschnitt angeordnet. Dies hat den Vorteil, dass durch die zu erwartenden Drehkräfte während der Verwendung der Mischwelle keine zusätzliche Kraft von dem Mischflügel auf das Klemmteil ausgeübt wird. Prinzipiell kann der zweite Aussparungsabschnitt in axialer Richtung sowohl oberhalb als auch unterhalb des ersten Aussparungsabschnitts angeordnet sein. In der Praxis hat es sich bewährt, wenn der zweite Aussparungsabschnitt in axialer Richtung oberhalb des ersten Aussparungsabschnittes angeordnet ist, da dann die Montage des Mischflügelabschnittes im Werkzeughalter einfacher zu bewerkstelligen ist. Die Begriffe "oberhalb" und "unterhalb" beziehen sich hierbei auf die vorgesehene Arbeitsposition der Mischwelle. Das Ende der Mischwelle, das höher angeordnet ist als das andere Ende, wird als oberes Ende verstanden. Wenn daher der zweite Aussparungsabschnitt oberhalb des ersten Aussparungsabschnitt angeordnet ist, bedeutet dies, dass der zweite Aussparungsabschnitt näher am oberen Ende der Mischwelle angeordnet ist als der erste Aussparungsabschnitt.

In einer bevorzugten Ausführungsform sind am oberen Ende der Mischwelle Mittel zur Befestigung der Mischwelle an einer Motorwelle oder einer Antriebswelle vorgesehen.

In einer weiteren bevorzugten Ausführungsform besteht der Werkzeughalter aus mehreren Werkzeughalterscheiben, welche mit der Werkzeugwelle verbunden sind, sowie einer Spannvorrichtung zum Verspannen der Werkzeughalterscheiben in axialer Richtung. Die Mischwelle besteht somit aus der Werkzeugwelle, den Werkzeughalterscheiben, der Spannvorrichtung für die Werkzeughalterscheiben, der Klemmvorrichtung für die Mischflügel und den Mischflügeln.

Die Aussparung ist dann in mindestens einer Werkzeughalterscheibe angeordnet. Eine solche Ausführungsform hat den Vorteil, dass die Mischwelle modular aufgebaut ist und je nach gewünschter Länge der Mischwelle einfach weitere Werkzeughalterscheiben an der Welle montiert werden können. Beispielsweise kann die Welle einen sechseckigen Querschnitt haben, während die Werkzeughalterscheiben eine sechseckige Durchgangsöffnung aufweisen, mit der diese über die Welle geschoben werden können. Eine solche Konfiguration hat den Vorteil, dass die Werkzeughalterscheiben formschlüssig mit der Welle verbunden sind, so dass durch Drehen der Welle die Werkzeughalterscheiben um ihre Achse gedreht werden.

Es ist möglich, dass die Aussparung, d.h. der erste Aussparungsabschnitt und der zweite Aussparungsabschnitt in derselben Werkzeughalterscheibe angeordnet sind.

In einer bevorzugten Ausführungsform ist ein erster Teil der Aussparung in einer ersten Werkzeughalterscheibe und ein zweiter Teil der Aussparung in einer zweiten Werkzeughalterscheibe angeordnet, wobei dann die Werkzeughalterscheiben derart nebeneinander positioniert sind, dass der erste und der zweite Teil der Aussparung die Aussparung bilden. Besonders bevorzugt ist es, wenn jede Werkzeughalterscheibe sowohl einen ersten als auch einen zweiten Aussparungsteil aufweisen, die jeweils dafür vorgesehen sind, zusammen mit einem zweiten Aussparungsteil bzw. einem ersten Aussparungsteil einer benachbart positionierten weiteren Werkzeughalterscheibe eine Aussparung zu bilden.

Obgleich somit bei dieser Ausführungsform jede Werkzeughalterscheibe zumindest ein erstes als auch ein zweites Aussparungsteil aufweist, bilden diese nicht zusammen eine Aussparung in derselben Werkzeughalterscheibe. Stattdessen wird die Aussparung erst zusammen mit einem entsprechenden Aussparungsteil einer benachbarten Werkzeughalterscheibe gebildet.

Auch kann die Aussparung aus mehr als zwei Aussparungsteilen in unterschiedlichen Werkzeughalterscheiben zusammengesetzt sein, so dass die Geometrie der Aussparung auch aus mehr als zwei Werkzeughalterscheiben gebildet werden kann.

Es ist möglich, die Teile der Aussparung derart auszubilden, dass der erste Teil der Aussparung den ersten Aussparungsabschnitt und der zweite Teil der Aussparung den zweiten Aussparungsabschnitt bildet. Dies muss jedoch nicht so sein.

In einer weiteren bevorzugten Ausführungsform ist das Klemmteil mit der Werkzeugwelle oder vorzugsweise mit dem Werkzeughalter verschraubt. Falls das Klemmteil mehrteilig ausgeführt ist, sollte gemäß dieser Ausführungsform zumindest ein Teil des Klemmteils mit der Werkzeugwelle oder vorzugsweise mit dem Werkzeughalter verschraubt sein.

In einer weiteren bevorzugten Ausführungsform ist ein Schutzelement vorgesehen, welches in dem zweiten Aussparungsabschnitt angeordnet ist und das Klemmteil abdeckt. Dabei verschließt das Schutzelement den zweiten Aussparungsabschnitt am besten vollständig und spaltfrei und zwar vorzugsweise auch gegenüber dem Mischflügel. Das Schutzelement kann bspw. eine Schutzkappe sein, welche bspw. aus einem Kunststoff oder einem anderen leicht zu entfernenden Material hergestellt sein kann. Dabei sollte die Aussparung möglichst bündig mit der Außenkontur des Werkzeughalters abschließen, sodass verhindert wird, dass die Schutzkappe versehentlich im Betrieb sich von dem Aussparungsabschnitt löst.

Alternativ kann die Aussparung auch mit einer aushärtenden Spritz- oder Gießmasse, wie z.B. Silikon, verschlossen werden.

In einer weiteren besonders bevorzugten Ausführungsform sind der Mischflügelabschnitt und der Werkzeughalter über eine Stiftverbindung oder eine andere formschlüssige Verbindung miteinander verbunden. Beispielsweise kann der Mischflügelabschnitt eine Durchgangsöffnung, vorzugsweise mit kreisförmigem Querschnitt, aufweisen und im ersten Aussparungsabschnitt kann ein Stift angeordnet sein, welcher mit dem Werkzeughalter verbunden ist. Dann kann zum Befestigen des Mischflügelabschnittes dieser mit seiner Durchgangsöffnung über den Stift geschoben werden.

Die formschlüssige Verbindung verhindert bei hohen Umfangsgeschwindigkeiten der Mischwelle, dass die Mischflügel bei reduziertem Kraftschluss an der Klemmverbindung durch die auftretenden Zentrifugalkräfte aus der Ausnehmung heraustreten.

In einer weiteren bevorzugten Ausführungsform ist vorgesehen, dass die Werkzeughalterscheibe in einem Querschnitt senkrecht zur Drehachse im Wesentlichen kreisringförmig ist, wobei die formschlüssige Verbindung, z. B. der Stift einer Stiftverbindung, näher am inneren Radius der Kreisringform als am äußeren Radius angeordnet ist.

In einer weiteren bevorzugten Ausführungsform ist für den Fall, dass der Mischflügelabschnitt eine Öffnung als Teil der formschlüssigen Verbindung aufweist, vorgesehen dass das Klemmteil diese Öffnung zumindest teilweise abdeckt, wobei vorzugsweise das Klemmteil die Öffnung vollständig abdeckt. Dadurch ist einerseits die Öffnung zusätzlich gegenüber Staub geschützt und andererseits die Haftreibung zwischen Klemmteil und Mischflügelabschnitt reduziert, wodurch die Montage und Demontage der Mischwelle einfacher wird.

Darüber hinaus wird durch diese Anordnung eine bessere Klemmwirkung erzielt. Daher ist vorzugsweise das Klemmteil im eingesetzten Zustand derart angeordnet, dass es in einer Projektion auf eine Ebene senkrecht zur Drehachse mit der formschlüssigen Verbindung teilweise oder am besten vollständig überlappt. Mit anderen Worten ist das Klemmteil in axialer Richtung ober- oder unterhalb der formschlüssigen Verbindung angeordnet.

In einer weiteren bevorzugten Ausführungsform ist vorgesehen, dass das Klemmteil in Umfangsrichtung eine maximale Ausdehnung hat, die größer als die maximale Ausdehnung des Mischflügelabschnittes ist.

Insbesondere bei Anwendungen, die eine Mehrzahl von in axialer Richtung nur wenig beabstandeten Mischflügeln erfordern, ist der kleinste Abstand zwischen Mischflügelabschnitt und Werkzeughalter in axialer Richtung kleiner als der notwendige Verschiebeweg des Mischflügelabschnittes in axialer Richtung, um den Mischflügel von der formschlüssigen Verbindung zu lösen.

Zum Einsetzen oder Entnehmen des Mischflügels aus dem Werkzeughaltern kann dann der Mischflügel gegenüber einer Ebene senkrecht zur Drehachse verkippt werden. Diese Verkippung ist aufgrund der korrespondierenden Keilflächen möglich. Die Mischflügel lassen sich ohne Verkippung, d.h. nur durch axiale Relativbewegung gegenüber dem Werkzeughalter nicht lösen.

Weitere Vorteile, Merkmale und Anwendungsmöglichkeiten werden deutlich anhand der folgenden Beschreibung einer bevorzugten Ausführungsform sowie der zugehörigen Figuren. Es zeigen
- Figur 1: eine perspektivische Ansicht einer erfindungsgemäßen Mischwelle,
- Figur 1a: eine perspektivische Teilansicht der Ausführungsform von Figur 1,
- Figur 2: einen Längsschnitt durch eine erfindungsgemäße Ausführungsform einer Mischwelle,
- Figur 3: eine Draufsicht auf eine Werkzeughalterscheibe der Ausführungsform von Figur 1,
- Figur 4: eine isometrische Detailansicht einer erfindungsgemäßen Mischwelle,
- Figur 5: eine weitere isometrische Detailansicht einer erfindungsgemäßen Mischwelle,
- Figur 6: eine Teilquerschnittsansicht der Ausführungsform von Figur 1,
- Figur 7: eine perspektivische Vorderansicht eines Klemmteiles,
- Figur 8: eine perspektivische Rückansicht des Klemmteiles von Figur 7,
- Figur 9: einen Längsschnitt durch die Welle bei Verwendung von Halbrundnocken,
- Figur 10: eine perspektivische Ansicht eines Mischflügels der Ausführungsform von Figur 9,
- Figur 11: eine Teilschnittansicht einer zweiten Ausführungsform,
- Figur 12: eine perspektivische Ansicht einer Verschlusskappe,
- Figur 13: eine Explosionsansicht einer dritten Ausführungsform und
- Figur 14: eine perspektivische Schnittansicht der dritten Ausführungsform.

Figur 1 zeigt eine perspektivische Ansicht einer Mischwelle 1. Die Mischwelle 1 weist einen Werkzeughalter auf, der bei dieser Ausführungsform aus einer Vielzahl von Werkzeughalterscheiben 2 besteht. Die Werkzeughalterscheiben 2 bilden zusammen einen zylindrischen Körper, der im Betrieb um seine Zylinderachse gedreht wird. Über die Außenfläche dieses Zylinders stehen eine Mehrzahl von Mischflügeln 3 vor. Diese Mischflügel 3 können abgeschrägte Kanten 4 aufweisen, müssen dies jedoch nicht. Daher sind in der Figur einige Mischflügel 3 mit entsprechenden abgeschrägten Kanten dargestellt, während andere Mischflügel diese Kanten nicht aufweisen.

Die Mischwelle 1 weist an ihrem oberen Ende einen Befestigungsflansch 5 auf, mit dem diese an einer entsprechenden Antriebswelle befestigt werden kann.

Unmittelbar oberhalb oder unterhalb der Mischflügel 3 sind Schutzkappen 6 zu erkennen sind. Die Schutzkappen 6 sind in entsprechenden Aussparungsabschnitten der Werkzeughalterscheiben 2 eingesetzt und schließen mit diesen bündig ab. Die Schutzkappen 6 können bspw. aus Kunststoff hergestellt sein.

In Figur 1a ist eine perspektivische Teilansicht der Ausführungsform von Figur 1 dargestellt. Sowohl in Figur 1 als auch in Figur 1a sind verschiedene Mischflügelgeometrien gezeigt. In der Regel wird in einer Mischwelle jedoch nur eine einzige Geometrie verwendet. Die Figuren sollen jedoch verdeutlichen, dass grundsätzlich verschiedene Geometrien verwendet werden können.

Zudem sind die Schutzkappen 6 teilweise oberhalb und teilweise unterhalb der Mischflügel 3 dargestellt. In der Regel sind Ausführungsformen bevorzugt, in der die Schutzkappen entweder alle oberhalb der Mischflügel oder alle unterhalb der Mischflügel angeordnet sind.

Die einzelnen Werkzeughalterscheiben 2 sind auf einer Werkzeugwelle 10 (in den Figuren 1 und 1a nicht gezeigt) angeordnet. Um die einzelnen Werkzeughalterscheiben 2 aufeinander zu pressen, ist eine obere ringförmige Abschlussscheibe 7, ein Spannring 8 sowie eine Mehrzahl von Spannschrauben 9 vorgesehen. Unter der Abschlussscheibe 7 und der Oberkante der obersten Werkzeughalterscheibe 2 ist eine kreisringförmige Tellerfeder verbaut (nicht dargestellt). Die Spannschrauben 9 können so in entsprechenden Gewindebohrungen des Spannrings 8 befestigt werden, dass sie die Abschlussscheibe 7 auf das Paket der Werkzeughalterschreiben 2 drückt und diese spannt. Die Tellerfeder erzeugt im verspannten Zustand eine Gegenkraft auf die Abschlussscheibe, um ein Lösen der Spannschrauben im Betrieb sicher zu verhindern. Die Werkzeughalterscheiben stützen sich am unteren Ende der Werkzeugwelle auf einer mit der Welle verschraubten kreis- bzw. kreisringförmigen Abschlussscheibe 7' ab.

Figur 2 zeigt einen Längsschnitt durch die Welle 10 mit einem Schnitt durch das Klemmteil 11. Man erkennt auch hier die Werkzeughalterscheibe 2, die eine Gewindebohrung 13 aufweist. Ein Klemmteil 11 wird mit Hilfe der Befestigungsschraube 12 in der Gewindebohrung 13 der Gewindehalterscheibe 2 festgeschraubt. Mit Hilfe des Klemmteiles 11 wird der Mischflügel 3 innerhalb des Werkzeughalters verspannt. Um ein Verschmutzen der Befestigungsschraube 12, insbesondere deren Schraubenkopfes, während des Betriebs zu vermeiden, ist die Ausnehmung in der Werkzeughalterscheibe derart ausgebildet, dass die Schutzkappe 6 so in die Ausnehmung eingebracht werden kann, dass diese im Wesentlichen bündig abschließt, um zu vermeiden, dass Dreck in die Ausnehmung gelangt.

Figur 3 zeigt eine Draufsicht auf eine Werkzeughalterscheibe 2. Deutlich zu erkennen ist die sechseckförmige Ausnehmung 14, die zur Aufnahme einer entsprechend geformten Werkzeugwelle 10 dient.

Die Werkzeughalterscheibe 2 zeigt in der dargestellten Ausführungsform zwei Ausnehmungen, in die jeweils ein Abschnitt eines Mischflügels 3 eingelegt ist. In der dargestellten Ausführungsform weist ein Mischflügel 3 eine kreisförmige Öffnung auf, durch die ein Stift 15, der mit der Werkzeughalterscheibe 2 verbunden ist, geführt ist.

Der Abschnitt des anderen Mischflügels 3 weist hingegen zwei Ausbuchtungen am linken und rechten Rand auf, in die zwei Stifte 16, die beide an der Werkzeughalterscheibe montiert sind, eingreifen. Das in der Figur zwei unterschiedliche Befestigungssysteme, d.h. Befestigung mit einem Stift 15 oder Befestigung mit zwei Stiften 16, gezeigt sind, dient nur der Veranschaulichung, das unterschiedliche Befestigungssysteme zur Herstellung einer formschlüssigen Verbindung verwendet werden können. In der Regel ist eine Ausführungsform, bei der lediglich eines der beiden Befestigungssysteme verwendet wird, vorzuziehen, um die Lagerhaltung der entsprechenden Mischflügel zu reduzieren. Lediglich für den Fall, dass innerhalb der Mischwelle Mischflügel unterschiedlicher Geometrien zum Einsatz kommen, können unterschiedliche Befestigungssysteme zur Identifizierung der Mischflügelgeometrie verwendet werden, um sicherzustellen, dass immer die richtige Mischflügelgeometrie in der richtigen Aussparung positioniert ist. Die Stifte, Vorsprünge oder Ausnehmungen können auch mit teilkreisförmigem, z.B. halbkreisförmigem Querschnitt oder einem anderen Querschnitt ausgebildet sein.

In der Figur 4 ist eine weitere isometrische Detailansicht einer erfindungsgemäßen Mischwelle gezeigt.

Man erkennt hier, dass die Aussparung im Werkzeughalter sich über zwei Werkzeughalterscheiben 2 erstreckt. Der Teil der Aussparung, der in der unteren Werkzeughalterscheibe 2 angeordnet ist, umfasst den ersten Aussparungsabschnitt. In diesem Aussparungsabschnitt ist ein Abschnitt des Mischflügels 3 positioniert. Der zweite Aussparungsabschnitt ist teilweise in dem Teil der Aussparung, der von der oberen Werkzeughalterscheibe 2 bereitgestellt wird, angeordnet. Das Klemmteil 11 ist somit teilweise in dem von der unteren Werkzeughalterscheibe bereitgestellten Aussparungsteil und teilweise in dem von der oberen Werkzeughalterscheibe 2 bereitgestellten Aussparungsteil angeordnet. Die Schutzkappe 6 weist in der gezeigten Ausführungsform eine U-Form auf, wobei an der Außenseite eines U-Schenkels eine Rippe angeordnet ist, die in eine entsprechende Rille 18 eingreift, die in der Innenwand des zweiten Aussparungsabschnittes angeordnet ist. Die vorzugsweise aus Kunststoff hergestellte Schutzkappe 6 kann dann in die entsprechende Aussparung eingeklipst werden, sodass sie in die Rille 18 eingreift. Die Schutzkappe kann zum Ausbau z.B. mit einem Werkzeug durchstoßen und aus der Aussparung herausgehebelt werden.

Die Aussparung ist in axialer Richtung stufig ausgebildet, d. h. die Aussparung hat ein Teilstück mit einer geringeren Breite in Umfangsrichtung und ein Teilstück mit einer größeren Breite in Umfangsrichtung. Die Breite des Mischflügelabschnittes entspricht in etwa der geringeren Breite, so dass der Mischflügelabschnitt in das Teilstück mit der geringeren Breite eingelegt werden kann. Die Höhe des Mischflügelabschnittes in axialer Richtung ist jedoch etwas größer als die Höhe des Teilstückes mit der geringeren Breite, so dass der Mischflügelabschnitt etwas in das Teilstück mit der größeren Breite vorsteht.

Dadurch wird sichergestellt, dass sich das Klemmteil 11 auf dem Mischflügelabschnitt und nicht auf der Oberseite der unteren Werkzeughalterscheibe abstützt, um somit eine sichere kraftschlüssige Verbindung zu ermöglichen.

In Figur 5 ist eine weitere isometrische Detailansicht einer erfindungsgemäßen Mischwelle gezeigt. Bei dieser Ausführungsform hat der Mischflügel 3 eine Durchgangsöffnung 15, in die ein Stift eingreift. Bei der hier gezeigten Ausführungsform ist der Stift einstückig mit der Werkzeughalterscheibe 2 ausgebildet.

Des Weiteren ist hier der Schnitt durch das Klemmteil 11 derart gewählt, dass eine weitere Bohrung 17 mit sich anschließendem Abdrückgewinde 17' zu erkennen ist. Diese Bohrung 17 mit Abdrückgewinde 17' wird lediglich zur Demontage des Klemmteiles 11 benötigt. Zunächst werden die Schrauben 12 gelöst. Um das Klemmteil 11 aus seiner Position heraus zu drücken wird eine Schraube in die Bohrung 17 geschraubt, deren Schraubenfuß sich dann bspw. an der Werkzeugwelle 10 abdrückt, um das Klemmteil 11 radial nach außen zu drücken.

Dies wird noch deutlicher anhand der in Figur 6 gezeigten Querschnittsansicht durch das Klemmteil 11. Man erkennt hier, dass das Klemmteil 11 mit Hilfe der zwei Befestigungsschrauben 12 an der Werkzeughalterscheibe 2 gehalten wird. Die weitere Bohrung 17/17' kann zum Abdrücken des Klemmteiles 11 von der Werkzeughalterscheibe 2 verwendet werden.

Die Figuren 7 und 8 zeigen zwei perspektivische Ansichten des Klemmteiles 11. Das Klemmteil 11 weist eine geneigte Keilfläche 19 auf. Durch die Montage des Klemmteiles 11 an einer Werkzeughalterscheibe 2 kann mit Hilfe der Befestigungsschrauben 12, die in die entsprechenden Bohrungen 20 eingreifen, das Klemmteil 11 radial nach innen gedrückt werden, sodass die Keilfläche 19, die an einer korrespondierenden Keilfläche der Werkzeughalterscheibe 2 anliegt, den Abschnitt des Mischflügels im Werkzeughalter verspannt.

In Figur 9 ist ein Längsschnitt durch die Welle bei Verwendung von Halbrundnocken zur Befestigung des Mischflügels im Werkzeughalter dargestellt. Eine perspektivische Ansicht des Mischflügels 3 dieser Ausführungsform ist in Figur 10 dargestellt. Der Mischflügel 3 weist bei dieser Ausführungsform zwei halbkreisförmige Nocken 21 auf, die in entsprechende Bohrungen 16 der Werkzeughalterscheibe 2 eingreifen. Bei der gezeigten Ausführungsform sind die Nocken einstückig mit dem Mischflügel verbunden. Grundsätzlich könnten die Nocken stattdessen an der Werkzeughalterscheibe 2 befestigt sein, wobei dann der Abschnitt des Mischflügels 3 entsprechende Bohrungen bzw. Ausnehmungen zur Aufnahme der Nocken aufweisen müsste.

Eine alternative Befestigungsmöglichkeit ist in der isometrischen Ansicht von Figur 11 als zweite Ausführungsform der Erfindung gezeigt. Einerseits ist hier das keilförmige Klemmteil 11 unterhalb des Mischflügels 3 angeordnet. Andererseits ist hier ein separater Stift 21 vorgesehen, der sowohl in eine entsprechende Öffnung 15 im Mischflügel als auch in eine entsprechende Öffnung 22 in der Werkzeughalterscheibe 2 eingreift. Dabei ist die Länge des Stiftabschnittes des Stiftes 21, der in den Mischflügel 3 eingreift kleiner als die Höhe des Mischflügels 3 gewählt, um einen leichteren Ausbau bzw. eine kompaktere Bauform der Werkzeughalterscheiben zu ermöglichen. Das Klemmteil 11 deckt hierbei die Durchgangsöffnung 22 im Mischflügel 3 vollständig ab. Bei dieser Ausführungsform ist der kleinste Abstand a zwischen Mischflügelabschnitt 3 und Werkzeughalter 2 in axialer Richtung größer als die Höhe b des Mischflügelabschnittes 3 in axialer Richtung ist. Alternativ kann sie aber auch kleiner sein. Es kann sogar der kleinste Abstand a zwischen Mischflügelabschnitt und Werkzeughalter in axialer Richtung kleiner als der notwendigen Verschiebeweg c des Mischflügelabschnittes in axialer Richtung sein, um den Mischflügel von der formschlüssigen Verbindung zu lösen, sein.

Figur 12 zeigt eine perspektivische Ansicht der Innenseite der Schutzkappe 6. Man erkennt, dass die Kappe 6 eine dreiseitig umlaufende Rippe 18 aufweist, die in entsprechende Rillen 19 der Werkzeughalterscheibe 2 eingreift. Zudem weist sie auf der vierten Kante eine Ausnehmung 23 auf, um so einen möglichst spaltfreien Abschluss zum Mischflügel 3 zu ermöglichen.

Figur 13 zeigt eine perspektivische Explosionsdarstellung einer dritten Ausführungsform der Erfindung. Soweit möglich wurden gleiche Elemente mit den gleichen Bezugszahlen versehen.

Beispielhaft sind hier zwei Werkzeughalterscheiben 2 dargestellt, die zusammen eine Ausnehmung zur Aufnahme eines Mischflügels 3 und eines Klemmteils 25, 26 aufweist. Das Klemmteil 25, 26 besteht aus einem ersten Teil 25 und einem zweiten Teil 26. Die beiden Teile 25, 26 haben zueinander korrespondierende Keilflächen 27. Die beiden Teile 25, 26 werden so aufeinandergelegt, dass die korrespondierenden Keilflächen 27 aufeinander liegen. Das zweite Teil 26 des Keilelements weist eine Bohrung 29, die hier als Stufenbohrung ausgeführt ist. Das erste Teil des Klemmteils 25 weist eine Gewindebohrung 28 auf. Mit Hilfe einer Befestigungsschraube 30 kann das zweite Teil 26 an dem ersten Teil 25 befestigt werden. Durch Anziehen der Schraube 30 wird das erste Teil 25 in Richtung des zweiten Teils 26 gezogen, sodass es auf den Keilflächen 27 verschoben wird und das zweiteilige Keilelement 25, 26 in axialer Richtung sich ausdehnt, wodurch die Klemmwirkung erzielt wird.

Wie in Figur 14 in einer perspektivischen Schnittansicht zu erkennen ist, wird das zweite Teil 26 des Klemmteils an der Werkzeughalterscheibe 2 mit Hilfe der Befestigungsschraube 12 befestigt. Dabei ist das zweite Teil 26 des Klemmteils derart ausgebildet, dass es im Wesentlichen bündig mit der Umfangsfläche der Werkzeughalterscheiben 2 abschließt. Wird nun die Befestigungsschraube 30 angezogen oder gelöst, führt dies zu einer Relativbewegung des ersten Teils des Klemmteils 25 in radialer Richtung aufgrund der durch die Befestigungsschraube 30 aufgebrachten Kraft und in axialer Richtung aufgrund der zueinander korrespondierend ausgebildeten Keilflächen 27, wodurch das Keilelement in axialer Richtung "dicker" beziehungsweise "dünner" wird, um den Mischflügel 3 innerhalb der Aussparung in der Werkzeughalterscheibe 2 einzuklemmen beziehungsweise zu lösen.

Um ein Verschmutzen der Köpfe der Schrauben 12, 30 während des Betriebs zu verhindern, werden Stopfen in die Stufenbohrungen eingebracht.

### Bezugszeichen

- 1: Mischwelle
- 2: Werkzeughalterscheiben
- 3: Mischflügel
- 4: abgeschrägte Kanten
- 5: Befestigungsflansch
- 6: Schutzkappen
- 7: Abschlussscheibe
- 7': verschraubte Abschlussscheibe
- 8: Spannring
- 9: Spannschrauben
- 10: Werkzeugwelle
- 11: Klemmteil
- 12,30: Befestigungsschraube
- 13,28: Gewindebohrung
- 14: sechseckförmige Ausnehmung
- 15: Stift
- 16: zwei Stifte
- 17,29: Bohrung
- 17': Abdrückgewinde
- 18: Rille/Rippe
- 19: Keilfläche/Rille
- 20: Bohrungen
- 21: Nocken/separater Stift
- 22: entsprechende Öffnung
- 23: Ausnehmung
- 24: Stopfen
- 25: erstes Teil eines Klemmteils
- 26: zweites Teil eines Klemmteils
- 27: Keilflächen

## Patentansprüche

1. Mischwelle mit einem Werkzeughalter und einem Mischflügel (3), wobei der Werkzeughalter eine Aussparung aufweist, in welcher ein Abschnitt des Mischflügels (3) befestigt ist, wobei ein in die Aussparung eingesetztes Klemmteil (11) zur Fixierung des Mischflügelabschnittes in der Aussparung vorgesehen ist, wobei Klemmteil (11), Aussparung und Mischflügelabschnitt derart ausgebildet sind, dass mit Hilfe des Klemmteils (11) eine kraftschlüssige Verbindung des Mischflügels (3) in der Aussparung verwirklicht wird, wobei die Aussparung einen ersten und einen zweiten Aussparungsabschnitt aufweist, wobei der Mischflügelabschnitt in dem ersten Aussparungsabschnitt angeordnet ist und das Klemmteil (11) zumindest teilweise in dem zweiten Aussparungsabschnitt angeordnet ist, wobei der Werkzeughalter eine Drehachse aufweist und die Mischwelle (1) dafür vorgesehen ist, um die Drehachse gedreht zu werden, wobei der zweite Aussparungsabschnitt in axialer Richtung neben dem ersten Aussparungsabschnitt angeordnet ist,
**dadurch gekennzeichnet, dass** sich das Klemmteil (11) sowohl an dem Mischflügelabschnitt als auch an einer Wand des zweiten Aussparungsabschnittes abstützt, wobei sowohl Klemmteil (11) als auch entweder der Mischflügelabschnitt oder die Wand des zweiten Aussparungsabschnitt zueinander korrespondierende Keilflächen (13) aufweisen oder
das Klemmteil (11) zweiteilig ausgebildet ist und die beiden Teile des Klemmteils (25, 26) zueinander korrespondierende Keilfläche (27) aufweisen.

2. Mischwelle nach Anspruch 1, **dadurch gekennzeichnet, dass** das erste Teil des Klemmteils (25) eine Gewindebohrung und das zweite Teil des Klemmteils (26) eine Durchgangsbohrung aufweist, die derart angeordnet sind, dass das zweite Teil des Klemmteils (26) mittels einer Schraube, die durch die Durchgangsbohrung des zweiten Klemmteils (26) in die Gewindebohrung des ersten Teil des Klemmteils (25) eingreift, an dem ersten Teil des Klemmteils (25) befestigt werden kann, so dass die korrespondierenden Keilflächen (27) aufeinanderliegen, und durch Drehen der Schraube die beiden Teile des Klemmteils (25, 26) relativ zueinander verschoben werden können.

3. Mischwelle nach Anspruch 1, **dadurch gekennzeichnet, dass** der Werkzeughalter aus einer Werkzeugwelle (10) und mehreren Werkzeughalterscheiben (2), welche mit der Werkzeugwelle (10) verbunden sind, besteht, wobei die Aussparung in mindestens einer Werkzeughalterscheibe (2) angeordnet ist.

4. Mischwelle nach Anspruch 3, **dadurch gekennzeichnet, dass** die Aussparung aus zwei Aussparungsteilen besteht, wobei der erste Aussparungsteil in einer ersten Werkzeughalterscheibe (2) und der zweite Aussparungsteil in einer zweiten Werkzeughalterscheibe (2) angeordnet sind, wobei die Werkzeughalterscheiben (2) derart nebeneinander positioniert sind, dass der erste und der zweite Aussparungsteil die Aussparung bilden.

5. Mischwelle nach Anspruch 4, **dadurch gekennzeichnet, dass** jede Werkzeughalterscheibe (2) sowohl einen ersten als auch einen zweiten Aussparungsteil aufweisen, die jeweils dafür vorgesehen sind, zusammen mit einem zweiten Aussparungsteil bzw. einem ersten Aussparungsteil einer benachbart positionierten weiteren Werkzeughalterscheibe (2) eine Aussparung zu bilden.

6. Mischwelle nach einem der Ansprüche 1 bis 5, **dadurch gekennzeichnet, dass** das Klemmteil (11) mit der Werkzeugwelle (10) oder vorzugsweise mit dem Werkzeughalter verschraubt ist.

7. Mischwelle nach Anspruch 6, **dadurch gekennzeichnet, dass** ein Schutzelement vorgesehen ist, welches in dem zweiten Aussparungsabschnitt angeordnet ist und das Klemmteil (11) abdeckt, wobei das Schutzelement den zweiten Aussparungsabschnitt vollständig verschließt, wobei vorzugsweise das Schutzelement eine Schutzkappe (6) ist.

8. Mischwelle nach einem der Ansprüche 1 bis 7, **dadurch gekennzeichnet, dass** der Mischflügelabschnitt und der Werkzeughalter über eine formschlüssige Verbindung und zwar vorzugsweise über eine Stiftverbindung miteinander verbunden sind.

9. Mischwelle nach Anspruch 8, **dadurch gekennzeichnet, dass** der Mischflügelabschnitt eine Durchgangsöffnung, vorzugsweise mit kreisförmigem Querschnitt, und im ersten Aussparungsabschnitt ein Stift angeordnet ist, welche mit dem Werkzeughalter verbunden ist, wobei zum Befestigen des Mischflügelabschnittes dieser mit seiner Durchgangsöffnung über den Stift geschoben werden kann.

10. Mischwelle nach Anspruch 8 oder 9 soweit von Anspruch 5 abhängig, **dadurch gekennzeichnet, dass** die Werkzeughalterscheibe in einem Querschnitt senkrecht zur Drehachse im wesentlichen kreisringförmig ist, wobei die formschlüssige Verbindung näher am inneren Radius der Kreisringform als am äußeren Radius angeordnet ist.

11. Mischwelle nach Anspruch 9 oder 10, **dadurch gekennzeichnet, dass** der Mischflügelabschnitt eine Öffnung als Teil der formschlüssigen Verbindung aufweist und das Klemmteil (11) die Öffnung zumindest teilweise abdeckt, wobei vorzugsweise das Klemmteil (11) die Öffnung vollständig abdeckt.

12. Mischwelle nach einem der Ansprüche 1 bis 11, **dadurch gekennzeichnet, dass** das Klemmteil (11) in Umfangsrichtung eine maximale Ausdehnung hat, die größer als die maximale Ausdehnung des Mischflügelabschnittes ist.

13. Mischwelle nach einem der Ansprüche 8 bis 11, **dadurch gekennzeichnet, dass** der kleinste Abstand (a) zwischen Mischflügelabschnitt und Werkzeughalter in axialer Richtung kleiner als der notwendige Verschiebeweg (c) des Mischflügelabschnittes in axialer Richtung ist, um den Mischflügel (3) von der formschlüssigen Verbindung zu lösen.

## Claims

1. A mixing shaft comprising a tool holder and a mixing blade (3), wherein the tool holder has a recess in which a portion of the mixing blade (3) is fixed, wherein there is provided a clamping portion (11) fitted into the recess for fixing the mixing blade portion in the recess, wherein the clamping portion (11), the recess and the mixing blade portion are of such a configuration that a force-locking connection of the mixing blade (3) in the recess is implemented by means of the clamping portion (11), wherein the recess has a first and a second recess portion, wherein the mixing blade portion is arranged in the first recess portion and the clamping portion (11) is arranged at least partially in the second recess portion, wherein the tool holder has an axis of rotation and the mixing shaft (1) is adapted to be rotated about the axis of rotation, wherein the second recess portion is arranged in the axial direction beside the first recess portion,
**characterised in that** the clamping portion (11) is supported both at the mixing blade portion and also at a wall of the second recess portion, wherein both the clamping portion (11) and also either the mixing blade portion or the wall of the second recess portion have mutually corresponding wedge surfaces (13), or
the clamping portion (11) is of a two-part structure and the two parts of the clamping portion(25, 26) have mutually corresponding wedge surfaces (27).

2. A mixing shaft as set forth in claim 1 **characterised in that** the first part of the clamping portion (25) has a threaded bore and the second part of the clamping portion (26) has a through bore which are so arranged that the second part of the clamping portion (26) can be fixed to the first part of the clamping portion (25) by means of a screw which engages through the through bore in the second clamping portion (26) into the threaded bore in the first part of the clamping portion (25), so that the corresponding wedge surfaces (27) bear against each other, and the two parts of the clamping portion (25, 26) can be displaced relative to each other by rotation of the screw.

3. A mixing shaft as set forth in claim 1 **characterised in that** the tool holder comprises a tool shaft (10) and a plurality of tool holder disks (2) connected to the tool shaft (10), wherein the recess is arranged in at least one tool holder disk (2).

4. A mixing shaft as set forth in claim 3 **characterised in that** the recess comprises two recess parts, wherein the first recess part is arranged in a first tool holder disk (2) and the second recess part is arranged in a second tool holder disk (2), wherein the tool holder disks (2) are positioned in mutually juxtaposed relationship in such a way that the first and second recess parts form the recess.

5. A mixing shaft as set forth in claim 4 **characterised in that** each tool holder disk (2) has both a first and also a second recess part which are respectively provided together with a second recess part and a first recess part respectively of an adjacently positioned further tool holder disk (2) to form a recess.

6. A mixing shaft as set forth in one of claims 1 through 5 **characterised in that** the clamping portion (11) is screwed to the tool shaft (10) or preferably to the tool holder.

7. A mixing shaft as set forth in claim 6 **characterised in that** there is provided a protective element which is arranged in the second recess portion and covers the clamping portion (11), wherein the protective element completely closes the second recess portion, the protective element preferably being a protective cap (6).

8. A mixing shaft as set forth in one of claims 1 through 7 **characterised in that** the mixing blade portion and the tool holder are connected together by way of a positively locking connection and more specifically preferably by way of a pin connection.

9. A mixing shaft as set forth in claim 8 **characterised in that** the mixing blade portion has a through opening, preferably of circular cross-section, and arranged in the first recess portion is a pin connected to the tool holder, wherein for fixing the mixing blade portion same can be pushed with its through opening over the pin.

10. A mixing shaft as set forth in claim 8 or 9 when appendant to claim 5 **characterised in that** the tool holder disk is substantially in the form of a circular ring in a cross-section perpendicularly to the axis of rotation, wherein the positively locking connection is arranged closer to the inner radius of the circular ring shape than to the outer radius.

11. A mixing shaft as set forth in claim 9 or 10 **characterised in that** the mixing blade portion has an opening as part of the positively locking connection and the clamping portion (11) at least partially covers the opening, wherein preferably the clamping portion (11) completely covers the opening.

12. A mixing shaft as set forth in one of claims 1 through 11 **characterised in that** in the peripheral direction the clamping portion (11) is of a maximum extent greater than the maximum extent of the mixing blade portion.

13. A mixing shaft as set forth in one of claims 8 through 11 **characterised in that** the smallest spacing (a) between the mixing blade portion and the tool holder in the axial direction is less than the necessary displacement travel (c) of the mixing blade portion in the axial direction to release the mixing blade (3) from the positively locking connection.

## Revendications

1. Arbre de mélange avec un porte-outil et une lame de mélange (3), dans lequel le porte-outil présente un évidement au sein duquel est fixée une section de la lame de mélange (3), une pièce de serrage (11) insérée dans l'évidement étant prévue pour fixer la section de lame de mélange dans l'évidement, la pièce de serrage (11), l'évidement et la section de lame de mélange étant réalisés de telle manière qu'une liaison par friction de la lame de mélange (3) dans l'évidement soit mise en œuvre au moyen de la pièce de serrage (11), l'évidement présentant des première et seconde sections d'évidement, la section de lame de mélange étant agencée dans la première section d'évidement et la pièce de serrage (11) étant agencée au moins partiellement dans la seconde section d'évidement, le porte-outil présentant un axe de rotation et l'arbre de mélange (1) étant prévu pour être entraîné en rotation autour de l'axe de rotation, la seconde section d'évidement étant agencée dans le sens axial à côté de la première section d'évidement,
**caractérisé en ce que** la pièce de serrage (11) s'appuie tant sur la section de lame de mélange que sur une paroi de la seconde section d'évidement, tant la pièce de serrage (11) que la section de lame de mélange ou la paroi de la seconde section d'évidement présentant des surfaces en coin (13) qui correspondent les unes aux autres ou
la pièce de serrage (11) est réalisée en deux pièces et les deux pièces de la pièce de serrage (25, 26) présentent des surfaces en coin (27) correspondant l'une à l'autre.

2. Arbre de mélange selon la revendication 1, **caractérisé en ce que** la première pièce de la pièce de serrage (25) présente un alésage taraudé et la seconde pièce de la pièce de serrage (26) présente un alésage traversant qui sont agencés de telle manière que la seconde pièce de la pièce de serrage (26) puisse être fixée à la première pièce de la pièce de serrage (25) au moyen d'une vis qui vient en prise avec l'alésage taraudé de la première pièce de la pièce de serrage (25) à travers l'alésage traversant de la seconde pièce de serrage (26), de sorte que les surfaces en coin (27) correspondantes soient placées l'une sur l'autre et les deux pièces de la pièce de serrage (25, 26) puissent être déplacées l'une par rapport à l'autre en tournant la vis.

3. Arbre de mélange selon la revendication 1, **caractérisé en ce que** le porte-outil est constitué d'un arbre d'outil (10) et de plusieurs disques de porte-outil (2) qui sont reliés à l'arbre d'outil (10), l'évidement étant agencé dans au moins un disque de porte-outil (2).

4. Arbre de mélange selon la revendication 3, **caractérisé en ce que** l'évidement est constitué de deux parties d'évidement, la première pièce d'évidement étant agencée dans un premier disque de porte-outil (2) et la seconde partie d'évidement étant agencée dans un second disque de porte-outil (2), les disques de porte-outil (2) étant positionnés côte à côte de telle manière que les première et seconde parties d'évidement forment l'évidement.

5. Arbre de mélange selon la revendication 4, **caractérisé en ce que** chaque disque de porte-outil (2) présente aussi bien une première qu'une seconde partie d'évidement, qui sont respectivement prévues pour former un évidement en commun respectivement avec une seconde partie d'évidement ou une première partie d'évidement d'un autre disque de porte-outil (2) positionné de manière adjacente.

6. Arbre de mélange selon l'une quelconque des revendications 1 à 5, **caractérisé en ce que** la pièce de serrage (11) est vissée sur l'arbre d'outil (10) ou de manière préférée sur le porte-outil.

7. Arbre de mélange selon la revendication 6, **caractérisé en ce qu'**un élément de protection est prévu qui est agencé dans la seconde section d'évidement et recouvre la pièce de serrage (11), l'élément de protection obturant complètement la seconde section d'évidement, l'élément de protection étant de manière préférée un capuchon de protection (6).

8. Arbre de mélange selon l'une quelconque des revendications 1 à 7, **caractérisé en ce que** la section de lame de mélange et le porte-outil sont reliés l'un à l'autre par une liaison par complémentarité de forme et de manière préférée par une liaison par broche.

9. Arbre de mélange selon la revendication 8, **caractérisé en ce que** la section de lame de mélange présente un trou traversant, de manière préférée de section transversale circulaire, et qu'une broche reliée au porte-outil est agencée dans la première section d'évidement, pour la fixation de la section de lame de mélange, celle-ci pouvant être poussé, de par son trou traversant, sur la broche.

10. Arbre de mélange selon la revendication 8 ou 9 dans la mesure où elle dépend de la revendication 5, **caractérisé en ce que** le disque de porte-outil est essentiellement annulaire en coupe transversale perpendiculairement à l'axe de rotation, la liaison par complémentarité de forme étant agencée plus près du rayon intérieur de la forme annulaire que du rayon extérieur.

11. Arbre de mélange selon la revendication 9 ou 10, **caractérisé en ce que** la section de lame de mélange présente une ouverture faisant partie de la liaison par complémentarité de forme et la pièce de serrage (11) recouvre au moins partiellement l'ouverture, la pièce de serrage (11) recouvrant l'ouverture de manière préférée complètement.

12. Arbre de mélange selon l'une quelconque des revendications 1 à 11, **caractérisé en ce que** la pièce de serrage (11) présente, dans le sens circonférentiel, une étendue maximale qui est supérieure à l'étendue maximale de la section de lame de mélange.

13. Arbre de mélange selon l'une quelconque des revendications 8 à 11, **caractérisé en ce que** la plus petite distance (a) entre la section de lame de mélange et le porte-outil dans le sens axial est inférieure au chemin de déplacement (c) de la section de lame de mélange dans le sens axial qui est nécessaire pour libérer la lame de mélange (3) de la liaison par complémentarité de forme.
